# EUROPÄISCHE PATENTSCHRIFT

(11) **EP 0 376 927 B1**
(45) Veröffentlichungstag und Bekanntmachung des Hinweises auf die Patenterteilung: **29.05.1991**
(21) Anmeldenummer: 90103048.6
(22) Anmeldetag: 26.06.1985
(51) Int. Cl.: B26D 7/32, B26D 1/16

(54) **Aufschnitt-Schneidevorrichtung**
Slicing machine
Trancheuse

(30) Priorität: 23.07.1984 DE 3427116
(43) Veröffentlichungstag der Anmeldung: 04.07.1990
(62) Teilanmeldung aus: 85107915.2
(73) Patentinhaber: Weber, Günther, D-57334 Bad Laasphe (DE)
(72) Erfinder: Weber, Günther, D-57334 Bad Laasphe (DE)
(74) Vertreter: Finsterwald, Manfred, Dipl.-Ing., Dipl.-Wirtsch.-Ing.

(56) Entgegenhaltungen:
- GB-A- 344 242
- US-A- 3 310 087
- US-A- 4 196 646

## Beschreibung

Die Erfindung betrifft eine Aufschnitt-Schneidevorrichtung für Lebensmittelprodukte, insbesondere zum Schneiden von Wurst, Schinken, Speck, Fleisch, Käse und dergleichen, bestehend aus einer ein angetriebenes, flachscheibenförmiges Rundmesser aufweisenden Schneideinheit, bei der das Rundmesser über eine Exzenterschwinge mit einem Hauptantrieb verbunden ist, sowie einer Produkt-Zuführvorrichtung, wobei die Schneideinheit und die Zuführvorrichtung bezüglich der Horizontalen geneigt angeordnet sind.

Eine derartige Aufschnitt-Schneidevorrichtung ist aus der GB-A-344 242 bekannt. Hier wird die Exzenterschwinge von Hand betätigt, was einen entsprechend langsamen Schneidvorgang mit niedriger Producktionsrate zur Folge hat.

Im übrigen sind Aufschnitt-Schneidevorrichtungen, die auch als Slicer bezeichnet werden, allgemein bekannt. Dabei wird durch ein nach Art eines Planetenrades umlaufendes Messer eine schnelle Folge ziehender Schnitte ausgeführt. Das Verhältnis der Drehzahlen von Exzenterschwinge und Rundmesser liegt üblicherweise im Bereich von 1: 5, wobei es bekannt ist, sowohl einen einzigen Antriebsmotor als auch getrennte Antriebsmotoren für die Exzenterschwinge und das Rundmesser vorzusehen.

Die bekannten Aufschnitt-Schneidevorrichtungen arbeiten zwar mit hoher Schnittfolge, setzen aber voraus, daß die zu schneidenden Produkte, wie z.B. Wurst, Schinken und dergleichen, eine sehr niedrige, im Regelfall unter 0°C liegende Temperatur aufweisen müssen, um einwandfreie Schnitte sicherzustellen. Dies hat in der Praxis zur Folge, daß spezielle Kühleinrichtungen benötigt werden, da die gewöhnlich vorhandenen Anlagen im Temperaturbereich von -18°C oder einige Grad über 0°C arbeiten und demgemäß nicht geeignet sind, die gerade für den Aufschnittvorgang zu fordernde Temperatur zu gewährleisten. Erfolgt die Kühlung der zu schneidenden Produkte nicht in der vorgeschriebenen Weise, dann ist die Gefahr eines Zerreißens der Produkte groß, und außerdem kann sich ein ausgesprochen störender Hafteffekt zwischen der jeweils abgetrennten Scheibe und dem Rundmesser einstellen, der dazu führt, daß die abgetrennte Scheibe mitgenommen und weggeschleudert wird.
Da praktisch jedem Produkt eine bestimmte, für einen einwandfreien Schneidvorgang zu fordernde Kühltemperatur zuzuordnen ist, ergibt sich insgesamt ein erheblicher Aufwand an Kühlkapazitäten und auch an Handhabung.

Aufgabe der vorliegenden Erfindung ist es, eine Aufschnitt-Schneidevorrichtung der eingangs angegebenen Art so auszugestalten, daß auch bei sehr hohen Geschwindigkeiten ein einwandfreier Betrieb der Schneidervorrichtung gewährleistet wird und gleichzeitig ein geordnetes und positionsgenaues Ablegen der geschnittenen Scheiben des Schneidgutes möglich ist.

Gelöst wird diese Aufgabe im wesentlichen dadurch, daß bei dem auf einer Kreisbahn umlaufenden Rundmesser sich die Antriebswelle des Rundmessens bezogen auf das Rundmesser auf der Produckt-Züführseite erstreckt und daß auf der der Produkt-Zuführvorrichtung gegenüberliegenden Seite des Schneidmessers ein keine störende Aggregate oder Einheiten aufweisender Freiraum zum Ablegen der geschnittenen Produkte vorgesehen ist.

Besonders vorteilhafte Ausgestaltungen der Erfindung sind in den Unteransprüchen angegeben.

Ein Ausführungsbeispiel der Erfindung wird anhand der beigefügten Zeichnung erläutert, die eine Aufschnitt-Schneidevorrichtung mit horizontal verfahrbarer Schneideinheit zeigt.

Gemäß Zeichnung sind Schneideinheit 1, 6 und Zuführeinheit 10 in einem Trägerrahmen 16 gehaltert, welcher relativ zu einem Grundgestell 15 horizontal mittels eines Spindeltriebes 17 verfahrbar ist. Die Neigung von Schneideinheit und Zuführvorrichtung bezüglich der Horizontalen kann stufenlos in einem großen Bereich verstellt werden.

Wesentlich ist dabei, daß auf der der Zuführeinrichtung 10 gegenüberliegende Seiten des Schneidmessers 1 keinerlei störende Aggregate oder Einheiten vorgesehen sind, so daß ein das Ablegen der geschnittenen Produkte optimal ermöglichender Freiraum zur Verfügung steht.

Günstig ist auch die Ausgestaltung der Schneideinheit 1, 6 als horizontal verfahrbare Einheit, was eine gesteuerte und unmittelbare Ablage in Behältnisse, speziell auch in Schindelform ermöglicht.

Beispielsweise von einer Tiefziehmaschine kommende Behältnisse können unterhalb des Schneidkopfes vorbeigeführt und exakt mit den von dem aufzuschneidenden Produkt mittels des an einer Exzenterschwinge auf einer Kreisbahn umlaufenden, angetriebenen Rundmessers abgeschnittenen Scheiben befüllt werden. Es ist auch möglich, den Schneidkopf selbst zu verfahren und auf diese Weise ein geschindeltes Ablegen durchzuführen.

Die Antriebseinheiten liegen bezogen auf das von einer Schutzeinfassung 6 umgebene Messer auf der Produktzuführseite, was zu dem abführseitig gelegenen Freiraum führt.

## Patentansprüche

1. Aufschnitt-Schneidevorrichtung für Lebensmittelprodukte, insbesondere zum Schneiden von Wurst, Schinken, Speck, Fleisch, Käse und dergleichen, bestehend aus einer ein angetriebenes, flachscheibenförmiges Rundmesser (1) aufweisenden Schneideinheit (1, 6) beider das Rundmesser (1) über eine Exzenterschwinge mit einem Hauptantrieb verbunden ist, sowie einer Produkt-Zuführvorrichtung (10), wobei die Schneideinheit (1, 6) und die Zuführvorrichtung (10) bezüglich der Horizontalen geneigt angeordnet sind, dadurch **gekennzeichnet**,
daß das Rundmesser (1) auf einer Kreisbahn umläuft, und
daß sich die Antriebswelle des Rundmessers (1) bezogen auf das Rundmesser auf einer Kreisbahn umläuft, und Produkt-Zuführseite gegenüberliegenden Seite des Rundmessers (1) ein Freiraum zum Ablegen der geschnittenen Produkte entsteht, der keine störenden Aggregate oder Einheiten aufweist.

2. Aufschnitt-Schneidevorrichtung nach Anspruch 1, dadurch **gekennzeichnet**, daß Schneideinheit (1, 6) und Zuführeinheit (10) in einem Trägerrahmen (16) gehaltert sind, welcher relativ zu einem Grundgestell (15) verfahrbar ist.

3. Aufschnitt-Schneidevorrichtung nach Anspruch 2, dadurch **gekennzeichnet**, daß Schneideinheit (1, 6) und Zuführeinheit (10) relativ zum Grundgestell horiontal mittels eines Spindeltriebs (17) verfahrbar sind.

4. Aufschnitt-Schneidevorrichtung nach einem der vorhergehenden Ansprüche, dadurch **gekennzeichnet**, daß beispielsweise von einer Tiefziehmaschine kommende Behältnisse unterhalb des Schneidkopfes (1, 6) vorbeigeführt und befüllt werden.

5. Aufschnitt-Schneidevorrichtung nach einem der vorhergehenden Ansprüche, dadurch **gekennzeichnet**, daß die Neigung von Schneideinheit (6) und Zuführvorrichtung (10) bezüglich der Horizontalen stufenlos verstellbar ist.

## Claims

1. A slicing machine for edible substances, notably for slicing sausages, ham, bacon, meat, cheese or the like, comprising a slicing unit (1, 6) having a flat disk-shaped driven circular knife (1), in which the circular knife is connected to a main driving motor by means of an eccentric arm, as well as a product feeding device (10), the cutting unit (1, 6) and the product feeding device (10) being arranged at an inclination with respect to the horizontal,
characterized in that
the circular knife (1) follows a circular path, and in that the drive shaft of the circular knife (1) extends on the product feeding side with respect to the circular knife, whereby a free space devoid of any interfering ancillaries or units arises for the deposition of the cut product on the side of the circular knife (1) away from the product feeding device.

2. Slicing machine according to claim 1,
characterized in that
the cutting unit (1, 6) and the feeding device (10) are carried by a support frame (16) which is translatable with respect to a base frame (15).

3. Slicing machine according to claim 2,
characterized in that
the cutting unit (1, 6) and the feeding device (10) are translatable horizontally with respect to the stationary frame by means of a spindle drive (17).

4. Slicing machine according to any one of the preceding claims,
characterized in that
receptacles issuing for example from a deep drawing machine are guided below and past the cutting head (1, 6) and filled.

5. Slicing machine according to any one of the preceding claims,
characterized in that
the inclination of the cutting unit (1, 6) and the feeding device (10) is steplessly adjustable with respect to the horizontal.

## Revendications

1. Dispositif pour la découpe en tranches de produits alimentaires, notamment la découpe de saucisses, jambon, lard, viande, fromage ou similaires, comprenant une unité de coupe (1, 6) ayant un couteau circulaire (1) en forme de disque plat entraîné, dans lequel le couteau circulaire (1) est relié à un organe moteur principal par une bielle oscillante à excentrique, ainsi qu'un dispositif d'admission de produit (10), l'unité de coupe (1, 6) et le dispositif d'admission de produit (10) étant disposés de façon inclinée par rapport à l'horizontale, caractérisé en ce que le couteau circulaire (1) décrit un trajet circulaire, et en ce que l'arbre d'entraînement du couteau circulaire (1) s'étend par rapport au couteau circulaire du côté d'admission du produit, dont résulte, sur le côté du couteau circulaire (1) opposé au dispositif d'admission de produit, la formation d'un espace libre dépourvu de tout accessoire ou unité gênant et destiné à la dépose du produit découpé.

2. Dispositif de découpe selon la revendication 1, caractérisé en ce que l'unité de découpe (1, 6) et le dispositif d'admission (10) sont portés par un cadre-support (16), lequel est mobile en translation par rapport à un bâti (15).

3. Dispositif de découpe selon la revendication 2, caractérisé en ce que l'unité de découpe (1, 6) et le dispositif d'admission (10) sont déplaçables en translation horizontale par rapport au bâti au moyen d'une commande à broche (17).

4. Dispositif de découpe selon l'une quelconque des revendications précédentes, caractérisé en ce que des réceptacles provenant par exemple d'une machine d'emboutissage profond sont entraînés de façon à passer en face et au dessous de la tête de découpe (1, 6) et à être remplis.

5. Dispositif de découpe selon l'une quelconque des revendications précédentes, caractérisé en ce que l'inclinaison de l'unité de découpe (1, 6) et du dispositif d'admission (10) par rapport à l'horizontale est réglable de façon continue.
